# EUROPÄISCHE PATENTSCHRIFT

(11) **EP 3 377 282 B1**
(45) Veröffentlichungstag und Bekanntmachung des Hinweises auf die Patenterteilung: **03.09.2025**
(21) Anmeldenummer: 16798216.4
(22) Anmeldetag: 21.11.2016
(51) Int. Cl.: B26D 7/32, B65G 47/26

(54) **VERFAHREN ZUR UNABHÄNGIGEN PORTIONSBILDUNG AUS LEBENSMITTELSCHEIBEN IN MEHREREN SPUREN**
METHOD FOR INDEPENDENT PORTION FORMATION OF FOOD SLICES IN A PLURALITY OF TRACKS
PROCÉDÉ DE FORMATION DE PORTION DE MANIÈRE INDÉPENDANTE À PARTIR DE TRANCHES DE PRODUITS ALIMENTAIRES DANS PLUSIEURS VOIES

(30) Priorität: 19.11.2015 DE 102015222895
(43) Veröffentlichungstag der Anmeldung: 26.09.2018
(73) Patentinhaber: GEA Food Solutions Germany GmbH, 35216 Biedenkopf-Wallau (DE)
(72) Erfinder: BRUNNQUELL, Norbert, 87452 Altusried (DE)
(74) Vertreter: Kutzenberger Wolff & Partner
(86) Internationale Anmeldenummer: PCT/EP2016/078303
(87) Internationale Veröffentlichungsnummer: WO 2017/085313

(56) Entgegenhaltungen:
- EP-A1- 2 420 362
- EP-A1- 2 420 364
- EP-A1- 2 564 998
- WO-A1-2004/064529
- DE-A1- 102005 010 183
- DE-A1- 102009 019 430
- DE-A1- 102013 207 401

## Beschreibung

Die vorliegende Erfindung betrifft ein Verfahren zum Aufschneiden mehrerer Lebensmittelriegel, wie im Oberbegriff des Anspruchs 1 definiert.

Das gattungsgemäße Verfahren ist von sogenannten Hochleistungsaufschneidevorrichtungen bekannt, wie sie beispielsweise in der EP 2 420 364 A1 beschrieben werden. Bei diesen sogenannten "Slicern" werden stangenförmige oder anders geformte Lebensmittelriegel, beispielsweise Wurst, Käse, Schinken, Rohschinken oder dergleichen mit einer sehr hohen Schneidleistung, beispielsweise bis zu 1.000 Schnitte pro Minute oder mehr, in Scheiben geschnitten. Dabei werden die Lebensmittelriegel mittels eines geregelten Antriebs durch eine ortsfeste Schneidebene, in der der Schnitt durch ein schnell bewegtes in der Regel rotierendes Schneidmesser erfolgt, transportiert. Die Scheibenstärke ergibt sich aus der Vorschubstrecke des Lebensmittelriegels zwischen zwei Schnitten. Demnach erfolgt bei einer konstanten Schneidmesserdrehgeschwindigkeit die Regelung der Scheibenstärke über die Vorschubgeschwindigkeit des Lebensmittelriegels. Die geschnittenen Scheiben werden in der Regel mit konstanter Scheibenzahl und/oder gewichtsgenau zu Portionen zusammengefasst und verpackt. Oftmals ist das Kaliber des Lebensmittelriegels von Lebensmittelriegel zu Lebensmittelriegel unterschiedlich oder der Querschnitt variiert innerhalb eines Lebensmittelriegels. In beiden Fällen führt dies beispielweise bei geschindelten Produkten führt dazu, dass die Länge und/oder die Breite der einzelnen Portionen variiert, was unerwünscht ist.

Es war deshalb die Aufgabe der vorliegenden Erfindung ein Verfahren zur Verfügung zu stellen, das die Nachteile des Standes der Technik nicht aufweist.

Gelöst wird die Aufgabe mit einem Verfahren zum Aufschneiden mehrere Lebensmittelriegel gemäß Anspruch 1.

Die vorliegende Erfindung betrifft ein Verfahren zum gleichzeitigen Aufschneiden von mehreren Lebensmittelriegeln in Lebensmittelscheiben. Derartige Lebensmittelriegel, beispielsweise Wurst, Käse oder Schinken haben typischerweise eine Länge zwischen 100 und 3.500 Millimetern. Diese Lebensmittelriegel werden in die Aufschneidevorrichtung eingelegt und mittels eines Transportmittels, das in der Regel Teil der Auflage der Lebensmittelriegel ist, parallel zueinander in Richtung eines rotierenden Schneidmessers kontinuierlich oder intermittierend transportiert. Jeder Lebensmittelriegel kann dabei spurindividuell in Richtung des Schneidmessers transportiert werden. Bei dem Schneidmesser kann es sich beispielsweise um ein Kreis- oder Sichelmesser handeln. Dieses Schneidmesser trennt zumindest zeitweise Lebensmittelscheiben von dem vorderen Ende jedes Lebensmittelriegels ab. Die abgetrennten Lebensmittelscheiben fallen auf einen Ablagetisch, auf dem sie zu Portionen zusammengefasst und sodann abtransportiert werden. Dieser Ablagetisch weist eine Ablagespur pro Lebensmittelriegel auf, die parallel aufgeschnitten werden.

Nachdem die jeweilige Portion konfiguriert worden ist, wird sie von dem Ablagetisch abtransportiert und beispielsweise in eine Verpackung eingelegt. Dies kann Spur-individuell oder für alle Ablagespuren gleichzeitig erfolgen.

Erfindungsgemäß ist der Ablagetisch nun so vorgesehen, dass jede Ablagespur so relativ zu der Auflage der Lebensmittelriegel bewegt werden kann, dass jede Portion eine bestimmte Form und/oder Größe aufweist. Jede Ablagespur kann dabei insgesamt bewegt werden, indem der Rahmen jeder Ablagespur bewegt wird, und/oder ein Transportmittel, beispielweise ein Transportband, insbesondere ein Endlostransportband, und/oder ein oder mehrere Transportriemen, insbesondere ein Endlostransportriemen, das Teil der Ablagespur ist und das sich relativ zu dem Rahmen bewegt, kann so bewegt werden, dass die jeweilige Portion die gewünschte Form und/oder Größe und/oder Höhe aufweist. Die Lageverschiebung ist vorzugsweise abgeschlossen bevor die nächste abzulegende Scheibe vollständig auf der jeweiligen Spur der Ablage aufliegt.

Vorzugsweise wird jede Ablagespur so gesteuert, dass alle Portionen dieselbe Länge aufweisen. Dies kann dadurch erreicht werden, dass das/die Transportbänder jeder Ablagespur bewegt, insbesondere in und/oder gegen die Abtransportrichtung der fertiggestellten Portion.

Vorzugsweise erfolgt die Bewegung des Rahmens und/oder des Transportmittels gemäß einem bestimmten Geschwindigkeitsprofil.

Die Lage jeder Ablagespur wird so gesteuert, dass alle Portionen dieselbe Breite aufweisen. Dafür wird die Ablagespur quer zur Abtransportrichtung der fertiggestellten Portion bewegt.

Vorzugsweise wird jede Ablagespur in Abhängigkeit der Flugkurve der abgeschnitten Scheibe in der jeweiligen Förderspur geregelt. Dadurch werden Portionen mit einheitlicher Größe insbesondere Länge erzielt, weil sich die einzelnen Lebensmittelscheiben in ihrer Flugkurve unterscheiden.

Gemäß einer bevorzugten Ausführungsform des erfindungsgemäßen Verfahrens wird mindestens ein Parameter des Lebensmittelriegels, beispielsweise die Temperatur, die Oberflächenhärte und/oder die Dichte, gemessen und die Lage der jeweiligen Ablagespur in Abhängigkeit dieses Parameters spurindividuell geregelt.

Das Schneidmesser rotiert um eine Drehachse und/oder umläuft um eine Drehachse um. Vorzugsweise wird der Abstand der jeweiligen Förderspur von der Drehachse in die Regelung der Lage der jeweiligen Ablagespur berücksichtigt.

Vorzugsweise wird der Lebensmittelriegel vor oder während des Aufschneidens gescannt, so dass seine Form, seine Oberflächenkontur und/oder seine Dichte bekannt sind. Diese Werte werden vorzugsweise in Abhängigkeit der Erstreckung des Lebensmittelriegels in seiner Transportrichtung ermittelt und vorzugsweise abgespeichert. Das Scannen kann beispielsweise durch einen Durchstrahlungsscanner, insbesondere Röntgenscanner, erfolgen.

Vorzugsweise werden die lokale Kontur und/oder die lokale Dichte des Lebensmittelriegels bestimmt.

Vorzugsweise wird dabei die Höhe und/oder Breite des Lebensmittelriegels gemessen, insbesondere die lokale Höhe und/oder Breite des Lebensmittelriegels.

Vorzugsweise weist jede Portion gleich viele oder eine unterschiedliche Lebensmittelscheibenanzahl auf. Alternativ oder zusätzlich weist jede Portion im Wesentlichen dasselbe Gewicht aufweist.

Im Folgenden wird die Erfindung anhand der Figuren 1 - 4 erläutert. Diese Erläuterungen sind lediglich beispielhaft und schränken den allgemeinen Erfindungsgedanken nicht ein.
- **Figur 1**: zeigt eine Aufschneidevorrichtung.
- **Figur 2**: zeigt die Aufschneidevorrichtung gemäß Figur 1 in Draufsicht.
- **Figur 3**: zeigt eine Ausführungsform des erfindungsgemäßen Verfahrens.
- **Figur 4**: zeigt weitere Verstellmöglichkeiten der Ablagespuren.

**Figur 1** zeigt eine Aufschneidevorrichtung 5. Die Aufschneidevorrichtung 5 weist ein Schneidmesser 11 auf, das ein Lebensmittelprodukt 2 in Lebensmittelscheiben 12 schneidet. Dazu wird jedes Lebensmittelprodukt 2 mit einem Fördermittel 4, hier zwei Förderbändern 4, kontinuierlich oder intermittierend in Richtung der Schneidebene 6 des Messers 11 transportiert. Das untere Förderband 4 ist gleichzeitig eine Produktauflage. Das Schneidmesser 11 ist an einer sich drehenden Messeraufnahme 3 befestigt und wirkt vorzugsweise mit einer Schneidkante schneidend zusammen, die beispielsweise am vorderen Ende einer Produktauflage 4 vorgesehen ist und die vorzugsweise gemeinsam die Schneidebene definieren. Zwischen dem Messer 11 und der Schneidkante ist ein sogenannter Schneidspalt vorhanden, der möglichst klein sein sollte, jedoch so groß sein muss, dass das Messer die Schneidkante nicht berührt. Dieser Spalt muss regelmäßig eingestellt werden. Dies kann durch eine Bewegung des Messers und/oder der Schneidkante erfolgen. Nach dem Abschneiden fallen die Lebensmittelscheiben auf einen Ablagetisch 1, der mit einem Rahmen 25 und Transportmitteln 24, beispielsweise einem Transportband oder Transportriemen, versehen ist, auf dem sie zu jeweils einer Portion 14, hier einem Stapel, konfiguriert werden. Die Transportmittel 24 können sich zur Portionsbildung und/oder zum Abtransport der fertigen Portion relativ zu dem Rahmen 25 bewegen. Die fertiggestellten Portionen 14 werden sodann aus dem Schneidmesserbereich abtransportiert und danach beispielsweise verpackt. Die Scheibenstärke ergibt sich aus der Vorschubstrecke des Lebensmittelproduktes zwischen zwei Schnitten. Bei konstanter Messerdrehgeschwindigkeit erfolgt die Regelung der Scheibenstärke über die Vorschubgeschwindigkeit des Lebensmittelproduktes. Erfindungsgemäß ist die Aufschneidevorrichtung so vorgesehen, dass zumindest zeitweise mehrere Lebensmittelriegel gleichzeitig aufgeschnitten werden. Dafür wird jeder Lebensmittelriegel entlang einer Transporttrasse in Richtung des Schneidmessers transportiert. Dieser Transport kann für jede Trasse/Spur individuell erfolgen. Die Aufschneidevorrichtung kann pro Vorschubtrasse einen Greifer aufweisen, der das rückwärtige Ende 13 des Lebensmittelproduktes 2 vor oder während des Aufschneidens ergreift und dieses während des Aufschneidens, insbesondere gegen Ende des Aufschneidens, stabilisiert und das Endstück, das nicht aufgeschnitten werden kann, entsorgt. Jeder Greifer ist vorzugsweise an einem Greiferwagen (nicht dargestellt) vorgesehen, der die Greifer, insbesondere parallel zur Vorschubrichtung des Lebensmittelprodukts, vor- und zurückbewegt.

Figur 2 zeigt eine Draufsicht der Aufschneidevorrichtung. Es ist deutlich zu erkennen, dass die Aufschneidevorrichtung mehrere, hier drei Spuren 8 - 10 aufweist, entlang derer mindestens jeweils ein Lebensmittelriegel transportiert werden kann. Die Spuren 8 - 10 können als ein Transportband oder als mehrere Transportbänder, insbesondere ein Transportband pro Spur ausgeführt werden. Der Vorschub der Transportbänder kann dabei individuell erfolgen. Jeder Transportpur 8 - 10 ist jeweils eine Ablagespur 16 -18 zugeordnet, deren Mittelachse vorzugsweise kollinear zu der Mittelachse der jeweiligen Transportspur 8 - 10 vorgesehen ist. Jede Ablagespur weist vorzugsweise zumindest ein Transportmittel, beispielsweise ein Transportband, insbesondere ein Endlosband oder eine Mehrzahl von Transportriemen, insbesondere Endlosriemen auf, die pro Spur unabhängig von den anderen Spuren angetrieben werden können. Die Transportmittel können in und gegen die Abtransportrichtung 19 der Portionen (14) bewegt werden, was durch den jeweiligen Doppelpfeil symbolisiert ist. Dabei kann vorzugsweise sowohl der Zeitpunkt des Antriebs, die Beschleunigung und/oder die Geschwindigkeit individuell geregelt werden.

Zusätzlich weist jede Ablagespur einen eigenen Rahmen auf, der in eine oder mehrere Richtungen beweglich ist, beispielsweise in und gegen die Abtransportrichtung der Portionen und/oder in einem Winkel, insbesondere quer dazu. Diese Bewegung kann ebenfalls in zwei entgegengesetzte Richtungen erfolgen. Weiterhin ist es auch denkbar, dass jede Ablagespur spurindividuell rauf und runter bewegt wird.

Die Transportmittel und/oder Rahmen werden dabei vorzugsweise so in ihrer Lage, insbesondere zwischen zwei Schnitten bewegt, dass auf allen Spuren Portionen mit zumindest annähernd ähnlicher Form und/oder Größe entstehen.

Vorzugsweise wird jeder Lebensmittelriegel vor oder während dessen Aufschnitt analysiert, insbesondere gescannt und/oder gewogen, um seine Dichte, insbesondere seine lokale Dichte und/oder seine Form, insbesondere seine lokale Form, vorzugsweise den Querschnitt bzw. lokalen Querschnitt zu ermitteln.

In Figur 3 ist die Aufschneidevorrichtung gemäß Figur 2 mit drei Lebensmittelriegeln belegt, die jeweils in einer Spur 8 - 10 in Richtung eines Schneidmessers 11 transportiert werden, das von dem vorderen Ende Lebensmittelscheiben abschneidet, die dann auf den Ablagetisch 1 fallen. Aufgrund des dargestellten Querschnitts 7 ist zu erkennen, dass die Lebensmittelriegel hier rechteckig sind und jeweils eine unterschiedliche Höhe H aufweisen. Der Fachmann erkennt, dass die Breite BR jedes Lebensmittelriegels auch unterschiedlich sein kann. Außerdem erkennt der Fachmann, dass die Lebensmittelriegel auch andere Querschnitte aufweisen können und dass der Querschnitt der Lebensmittelriegel nicht über deren gesamte Länge, bezogen auf die Transportrichtung konstant sein muss. Der Unterschied in den Querschnitten der einzelnen Lebensmittelriegel wird beim Ablegen der jeweiligen Lebensmittelscheiben berücksichtigt, damit die Portionen 14 eine bestimmte Form, hier eine einheitliche Länge L aufweisen. Es kann aber auch alternativ oder zusätzlich eine einheitliche Breite B gewünscht sein. Um dies zu erreich wird das Transportmittel jeder Ablagespur individuell angetrieben, so dass sich in dem vorliegenden Fall entsprechend der jeweiligen Größe des Querschnitts der jeweils abgeschnittenen Lebensmittelscheibe ein unterschiedlicher Schindelabstand ergibt. Dies kann aber auch oder zusätzlich durch eine Bewegung der jeweiligen Ablagespur insgesamt erfolgen.

Da sich die Flugkurve einer Lebensmittelscheibe beispielsweise mit deren Dichte, mit deren Oberflächen- und/oder Kerntemperatur und/oder mit dem Abstand des jeweiligen Lebensmittelriegels von der Drehachse des Schneidmessers und/oder mit dem Bereich, mit dem das Schneidmesser in den jeweiligen Lebensmittel eindringt bzw. durchdringt, verändert, wird zumindest einer dieser Parameter ebenfalls ermittelt und bei der Bewegung der jeweiligen Ablagespur zur Erzielen einer gewünschten Portionsform berücksichtigt.

Nach dem die Portion vollständig auf dem Ablagetisch 1 abgelegt worden ist, wird sie in aus dem Ablagebereich abtransportiert und die Ablage einer neuen Portion kann in der jeweiligen Spur erfolgen. Dafür ist das Transportband 15 vorgesehen, das einteilig oder mehrteilig ausgeführt sein kann.

Figur 4 zeigt noch eine bevorzugte Ausführungsform der vorliegenden Erfindung. Wieder sind beispielhaft die drei Ablagespuren 16 - 18 gezeigt. Wie durch die Pfeile 20 - 23 symbolisiert, ist jede Ablagespur 16 - 18 individuell in ihrer vertikalen Lage veränderbar. Alternativ oder zusätzlich ist jede Ablagespur um mindestens eine Drehachse 21 - 23 individuell drehbar, insbesondere um Portionen mit einer gleichbleibenden Form zu erzielen. Die Drehachse 22 erstreckt sich parallel zu der Transportrichtung der abgelegten Portionen. Die Drehachse in einem Winkel, vorzugsweise in einem rechten Winkel dazu. Die Drehachse 21 weist zumindest eine Vertikalkomponente auf und ist vorzugsweise vertikal vorsehen. Die Drehung erfolgt insbesondere motorisch und besonders bevorzugt durch eine Regelung/Steuerung geregelt/gesteuert. Vorzugsweise ist ein Detektionsmittel vorgesehen, das die Form einer Portion und/oder die Lage einer Portion auf der jeweiligen Ablagespur erkennt und dementsprechend die Drehung um mindestens eine Drehachse 21 - 23 und/oder eine Höhenverstellung bewirkt.

### Bezugszeichenliste:

- 1: Ablagetisch, Ablagespur
- 2: Lebensmittelriegel, Lebensmittelprodukt
- 3: Messeraufnahme
- 4: Auflagefläche
- 5: Aufschneidevorrichtung
- 6: Greifer
- 7: Querschnitt
- 8: Förderspur
- 9: Förderspur
- 10: Förderspur
- 11: Messer, Schneidmesser, Kreismesser, Sichelmesser
- 12: Lebensmittelscheiben
- 13: Hinteres Ende des Lebensmittelprodukts
- 14: Portion, Lebensmittelportion, bestehend aus mehreren Scheiben
- 15: Transportband
- 16: Ablagespur
- 17: Ablagespur
- 18: Ablagespur
- 19: Abtransportrichtung
- 20: Vertikalverstellung
- 21: Drehung um einem Vertikalachse
- 22: Drehung um eine parallel zur Laufrichtung des Produkts verlaufende Achse
- 23: Drehung um eine in einem Winkel zur Laufrichtung des Produkts verlaufende Achse
- 24: Transportmittel der Spur des Ablagetisches, Endlosband, Endlosriemen
- 25: Rahmen des Transportbandes, Rolle als Teil des Rahmens

## Patentansprüche

1. Verfahren zum Aufschneiden mehrerer Lebensmittelriegel (2), die unterschiedliche Querschnitte (7) aufweisen, wobei jeder Lebensmittelriegel (2) auf einer Auflage (4) in einer Förderspur (8 - 10) in Richtung eines Schneidmessers (11) transportiert wird, das von dem vorderen Ende jedes Lebensmittelriegels Lebensmittelscheiben (12) abtrennt, die dann auf einen Ablagetisch (1) fallen und dort zu einer Portion (14) konfiguriert werden, wobei der Ablagetisch (1) pro Lebensmittelriegel (8 -10) eine Ablagespur (16 - 18) aufweist, wobei die Lage jeder Ablagespur relativ zu der Auflage (4) und/oder dem Schneidmesser (11) individuell so geregelt werden kann, dass jede Portion (14) eine bestimmte Form und/oder Größe (L) aufweist, wobei jede Ablagespur (16 -18) einen Rahmen (25) und ein Transportmittel (24) aufweist und zur Veränderung der Lage jeder Ablagespur der Rahmen (25) bewegt wird, **dadurch gekennzeichnet, dass** die Lage jeder Ablagespur so gesteuert wird, dass alle Portionen dieselbe Breite aufweisen, indem die Ablagespur quer zu einer Abtransportrichtung der fertiggestellten Portion bewegt wird.

2. Verfahren nach einem der Anspruch 1, **dadurch gekennzeichnet, dass** die Veränderung der Lage gemäß einem bestimmten Geschwindigkeitsprofil erfolgt.

3. Verfahren nach einem der Ansprüche 1 - 2, **dadurch gekennzeichnet, dass** die Lage jeder Ablagespur so gesteuert wird, dass alle Portionen (14) dieselbe Länge (L) aufweisen.

4. Verfahren nach einem der voranstehenden Ansprüche, **dadurch gekennzeichnet, dass** jeder Ablagespur in Abhängigkeit der Flugkurve der abgeschnitten Scheibe in der jeweiligen Förderspur geregelt wird.

5. Verfahren nach einem der voranstehenden Ansprüche, **dadurch gekennzeichnet, dass** mindestens ein Parameter des Lebensmittelriegels (2) gemessen wird und die jeweilige Ablagespur (16 - 18) in Abhängigkeit dieses Parameters geregelt wird.

6. Verfahren nach einem der voranstehenden Ansprüche, **dadurch gekennzeichnet, dass** Schneidmesser um eine Drehachse rotiert oder umläuft und dass der Abstand der jeweiligen Förderspur von der Drehachse in die Regelung der Lage der jeweiligen Ablagespur einfließt.

7. Verfahren nach einem der voranstehenden Ansprüche, **dadurch gekennzeichnet, dass** der Lebensmittelriegel vor oder während des Aufschneidens gescannt wird.

8. Verfahren nach Anspruch 7, **dadurch gekennzeichnet, dass** dabei die lokale Kontur und/oder die lokale Dichte des Lebensmittelriegels bestimmt wird.

9. Verfahren nach Anspruch 7 oder 8, **dadurch gekennzeichnet, dass** dabei die Höhe (H) und/oder Breite (BR) gemessen wird.

10. Verfahren nach einem der voranstehenden Ansprüche, **dadurch gekennzeichnet, dass** jede Portion gleich viele oder eine unterschiedliche Lebensmittelscheibenanzahl aufweist.

11. Verfahren nach Anspruch 10, **dadurch gekennzeichnet, dass** jede Portion im Wesentlichen dasselbe Gewicht aufweist.

## Claims

1. Method for slicing several food bars (2), which Are different from each other.
cross-sections (7), each food bar (2) being transported on a support (4) in a conveyor track (8 - 10) in the direction of a cutting blade (11), which cuts off food slices (12) from the front end of each food bar, which then fall onto a depositing table (1) and are formed there into a portion (14).
configured, wherein the depositing table (1) has one depositing track (16 - 18) per food bar (8 - 10), wherein the position of each storage track relative to the support
(4) and/or the cutting blade (11) can be individually controlled so that each portion (14) has a specific shape and/or size (L), each depositing track (16 -18) having a frame (25) and a transport means (24) and the frame (25) being moved to change the position of each depositing track, **characterized in that** the position of each depositing track is controlled so that all portions have the same width by moving the depositing track transversely to a removal direction of the finished portion.

2. Method according to one of the claims 1, **characterized in that** the change in position takes place according to a specific speed profile.

3. Method according to one of claims 1 - 2, **characterized in that** the position
of each deposit track is controlled in such a way that all portions (14) have the same length (L).

4. Method according to one of the preceding claims, **characterized in that**
that each delivery track is controlled depending on the trajectory of the cut-off disk in the respective conveyor track.

5. Method according to one of the preceding claims, **characterized in that**
**in that** at least one parameter of the food bar (2) is measured and the respective depositing track (16 - 18) is controlled as a function of this parameter.

6. Method according to one of the preceding claims, **characterized in that** the cutting blade rotates or revolves about an axis of rotation and **in that** the distance
of the respective conveyor track from the axis of rotation flows into the control of the position of the respective deposit track.

7. Method according to one of the preceding claims, **characterized in that** the food bar is scanned before or during slicing.

8. Method according to claim 7, **characterized in that** the local contour and/or the local density of the food bar is determined.

9. Method according to claim 7 or 8, **characterized in that** the height
(H) and/or width (BR) is measured.

10. Method according to one of the preceding claims, **characterized in that** each portion has the same number or a different number of food slices.

11. Method according to claim 10, **characterized in that** each portion has essentially the same weight.

## Revendications

1. Procédé de découpage de plusieurs barres alimentaires (2), qui présentent des caractéristiques différentes.
(7), chaque barre alimentaire (2) étant transportée sur un support (4) dans une voie de transport (8-10) en direction d'une lame de coupe (11) qui sépare de l'extrémité avant de chaque barre alimentaire des tranches d'aliments (12) qui tombent ensuite sur une table de dépôt (1) et y sont transformées en une portion (14).
la table de dépose (1) présentant une piste de dépose (16 - 18) par barre de produits alimentaires (8 - 10), ou le site position de chaque piste de dépôt par rapport au tirage
(4) et/ou la lame de coupe (11) peut être réglée individuellement de telle sorte que chaque portion (14) présente une forme et/ou une taille (L) déterminée, chaque piste de dépôt (16-18) présentant un cadre (25) et un moyen de transport (24) et le cadre (25) étant déplacé pour modifier la position de chaque piste de dépôt, **caractérisé en ce que** la position de chaque piste de dépôt est commandée de telle sorte que toutes les portions présentent la même largeur, en déplaçant la piste de dépôt transversalement à une direction d'évacuation de la portion terminée.

2. Procédé selon l'une quelconque des revendications 1, **caractérisé en ce que** le changement de position s'effectue selon un profil de vitesse déterminé.

3. Procédé selon l'une quelconque des revendications 1 à 2, **caractérisé en ce que** la position
de chaque piste de dépose est commandée de telle sorte que toutes les portions (14) présentent la même longueur (L).

4. Procédé selon l'une quelconque des revendications précédentes, **caractérisé en ce que**
**en ce que** chaque voie de dépôt est réglée en fonction de la courbe de vol de la tranche coupée dans la voie de transport respective.

5. Procédé selon l'une quelconque des revendications précédentes, **caractérisé en ce que**
qu'au moins un paramètre de la barre de produits alimentaires (2) est mesuré et que la piste de dépose respective (16 - 18) est réglée en fonction de ce paramètre.

6. Procédé selon l'une des revendications précédentes, **caractérisé en ce que** la lame de coupe tourne ou tourne autour d'un axe de rotation et **en ce que** la distance
de la voie de transport respective par rapport à l'axe de rotation est prise en compte dans la régulation de la position de la voie de dépôt respective.

7. Procédé selon l'une quelconque des revendications précédentes, **caractérisé en ce que** la barre de produits alimentaires est scannée avant ou pendant le tranchage.

8. Procédé selon la revendication 7, **caractérisé en ce qu'**il consiste à déterminer le contour local et/ou la densité locale de la barre de produits alimentaires.

9. Procédé selon la revendication 7 ou 8, **caractérisé en ce que** l'on détermine alors la hauteur (H) et/ou la largeur (BR) est mesurée.

10. Procédé selon l'une quelconque des revendications précédentes, **caractérisé en ce que** chaque portion comprend un nombre égal ou différent de tranches d'aliments.

11. Procédé selon la revendication 10, **caractérisé en ce que** chaque portion a sensiblement le même poids.
